# EUROPÄISCHE PATENTSCHRIFT

(11) **EP 0 554 541 B1**
(45) Veröffentlichungstag und Bekanntmachung des Hinweises auf die Patenterteilung: **23.08.1995**
(21) Anmeldenummer: 92120802.1
(22) Anmeldetag: 05.12.1992
(51) Int. Cl.: F23D 14/02, F23D 14/30, F23D 14/46

(54) **Brennzylinder für vormischende Gebläsebrenner von Gasheizgeräten**
Burner cylinder for premixing forced draught burners of gas heating apparatus
Brûleur à cylindres pour brûleurs à air soufflé à prémélange pour appareils de chauffage à gaz

(30) Priorität: 04.02.1992 DE 9201313 U
(43) Veröffentlichungstag der Anmeldung: 11.08.1993
(73) Patentinhaber: HOVAL INTERLIZ AG, FL-9490 Vaduz-Neugut (LI)
(72) Erfinder: Heeb, Adolf, FL-9490 Vaduz (LI)
(74) Vertreter: Hosbach, Hans Ulrich

(56) Entgegenhaltungen:
- EP-A- 0 309 838

## Beschreibung

Die Erfindung betrifft einen Brennzylinder für vormischende Gebläsebrenner von Gasheizgeräten gemäß dem Oberbegriff des Hauptanspruchs. Solche Brennzylinder sind z.B. aus der EP-A-0 309 838 bekannt.

Beispielsweise bei Gasheizkesseln für Warmwasserheizungsanlagen finden Gebläsebrenner Anwendung, bei denen ein vor der Flammenbildung meistens überstöchiometrisch vorgemischtes Gemisch aus Brenngas und Luft einem vorzugsweise hängend in dem Gasheizgerät angeordneten Brennzylinder zugeführt wird, der als Außenwandung einen Flammenhaltezylinder aus perforiertem hitzebeständigem Blechmaterial besitzt, an dem die Flammenbildung stattfindet. Zur Erzielung einer möglichst gleichmäßigen, homogenen Verteilung des Gemisches auf die gesamte zylindrische Oberfläche des Brennzylinders und zur Erzielung einer Gemischverbrennung mit möglichst niedrigen Stickoxidwerten bei gleichzeitig extrem tiefer Kohlenmonoxidbildung besitzt eine neuzeitliche Weiterentwicklung des vorgenannten Brennzylinders noch zwei weitere, ebenfalls aus perforiertem hitzebeständigem Blechmaterial bestehende Zylinder, und zwar im Flammenhaltezylinder mit radialem Abstand einen Verteilzylinder und in diesem mit radialem Abstand einen Drosselzylinder. Diese drei Zylinder sind zwischen einem Anschlußflansch, der die Öffnung für den Eintritt des Gemisches in den Brennzylinder enthält, und einem das gegenüberliegende Ende des Brennzylinders verschließenden Deckel angeordnet, wobei der Anschlußflansch und der Deckel mit drei konzentrischen Ringnuten ausgebildet sind, in die die drei Zylinder mit ihren Rändern eingeschoben sind. Der äußere Flammenhaltezylinder ist an beiden Rändern in der Ringnut des Anschlußflansches und des Deckels mittels mehrerer radialer Schraubenbolzen befestigt, um den Anschlußflansch und den Deckel und damit den gesamten Brennzylinder zusammenzuhalten. Der Verteilzylinder und der Drosselzylinder sind hingegen bei der meist üblichen hängenden Anordnung des Brennzylinders mit unten liegendem Deckel nur an ihrem unteren Rand in den Ringnuten des Deckels mittels der radialen Schraubenbolzen befestigt und am oberen Rand in den Ringnuten des Anschlußflansches axial beweglich, damit Anschlußflansch und Deckel ihren Abstand voneinander ändern können, wenn der am stärksten durch Temperaturwechsel beanspruchte äußere Flammenhaltezylinder seine axiale Länge verändert. Erforderlich ist es, die in den Ringnuten des Anschlußflansches und des Deckels befestigten Ränder des Flammenhaltezylinders auch durch eingelegte, hochtemperaturbeständige Spezialdichtungen abzudichten, da Gasundichtigkeiten an den eingefaßten Rändern des Flammenhaltezylinders das Flammenbild und die Verbrennung erheblich stören würden. Es hat sich bei dem vorstehend beschriebenen bekannten Brennzylinder gezeigt, daß es zur Erzielung der gewünschten gleichmäßigen Flammenbildung und schadstoffarmen Gemischverbrennung auch wichtig ist, den Verteilzylinder an beiden Rändern in den die Ränder aufnehmenden Ringnuten gasdicht einzufassen, da Undichtigkeiten an den Zylinderrändern die gewünschte und erforderliche Gemischverteilfunktion des Verteilzylinders stören würden. Wegen der durch den intermittierenden Brennerbetrieb ständig auftretenden großen Längenveränderungen des in der Einschaltphase des Brenners glühend sich erhitzenden Flammenhaltezylinders und wegen der damit bei dem bekannten Brennzylinder entsprechend großen Abstandsveränderung zwischen Anschlußflansch und Deckel, die bei größeren Brennzylinderdimensionen für größere Gasheizgeräteleistungen über etwa 40 kW besonders stark wird, ist es bei dem bekannten Brennzylinder ein schwieriges Problem, den axial beweglich von einer Ringnut aufgenommenen Rand des Verteilzylinders, der sich wesentlich weniger als der Flammenhaltezylinder erhitzt und in der Länge verändert, dauerhaft und zuverlässig in der Ringnut gasdicht einzufassen. Die Konstruktion und die Montage des bekannten Brennzylinders sind auch durch die Ausbildung des aus Guß bestehenden Anschlußflansches und des aus Guß bestehenden Deckels mit drei konzentrischen Aufnahmeringnuten für alle drei Blechzylinder sowie durch die Befestigung der Blechzylinder in den Aufnahmenuten mittels mehrerer radialer Schraubenbolzen verhältnismäßig aufwendig.

Die Erfindung hat daher zur Aufgabe, den Brennzylinder der eingangs genannten Art so auszubilden, daß sowohl der Flammenhaltezylinder als auch der Verteilzylinder an beiden Rändern mit einer sicheren gasdichten Verbindung, die nicht zwingend auch eine axiale Beweglichkeit der Zylinderränder haben muß, an den Anschlußflansch und an den Deckel angeschlossen sind und trotzdem der stark erhitzte Flammenhaltezylinder zur Vermeidung von mechanischen Spannungsrissen eine ausreichende axiale Längendehnung ausführen kann. Außerdem soll die Herstellung und Montage des Brennzylinders einfacher gestaltet werden. Diese Aufgabe wird erfindungsgemäß durch die im Kennzeichnungsteil des Hauptanspruchs aufgeführten Ausgestaltungsmerkmale des Brennzylinders gelöst. Vorteilhafte Weiterbildungen sind in den Unteransprüchen angegeben.

Die erfindungsgemäße Brennzylinderausbildung wird nachstehend anhand des in der Zeichnung im axialen Längsschnitt dargestellten Ausführungsbeispiels näher beschrieben.

Der Brennzylinder besitzt für die hängende Anordnung in einem Gasheizgerät an seinem oberen Ende einen konischen Anschlußflansch 1, der die Öffnung 14 für den Eintritt des brennbaren Gemisches in den Brennzylinder enthält, und an seinem unteren Ende einen geschlossenen Deckel 2. Zwischen dem Anschlußflansch 1 und dem Deckel 2 sind ein äußerer Flammenhaltezylinder 3, ein mittlerer Verteilzylinder 4 und ein innerer Drosselzylinder 5 angeordnet. Diese drei Zylinder bestehen aus perforiertem hitzebeständigem Blechmaterial und sind konzentrisch mit einem radialen Abstand voneinander angeordnet. Der Anschlußflansch 1 und der Deckel 2 sind keine Gußteile wie bei den eingangs beschriebenen gebräuchlichen Brennzylindern, sondern bestehen ebenfalls aus hitzebeständigem Blechmaterial und sind durch Blechziehen geformt, was wesentlich einfacher und billiger ist als die gebräuchliche Herstellung dieser beiden Teile des Brennzylinders aus Guß. Außerdem wird dadurch auch das Gewicht des Brennzylinders wesentlich leichter. Der Deckel 2 besteht zweiteilig aus einer Deckelinnenplatte 7 und einer Deckelaußenplatte 8. Das Zusammenhalten des kompletten Brennzylinders erfolgt durch den mittleren Verteilzylinder 4, der an beiden Rändern fest und im wesentlichen abgedichtet mit dem Anschlußflansch 1 und der Deckelinnenplatte 7 verbunden ist. Am unteren Rand ist der Verteilzylinder 4 an einer aufwärts gerichteten Randbördelung 15 der Deckelinnenplatte 7 durch eine Punktanschweißung befestigt. Der untere Rand des inneren Drosselzylinders 5 grenzt unbefestigt an die Deckelinnenplatte 7 an. Am oberen Rand sind der Verteilzylinder 4 und der Drosselzylinder 5 gemeinsam durch eine Punktanschweißung an Bolzen 12 befestigt, die in Achsrichtung des Brennzylinders durch Bolzenlöcher des Anschlußflansches 1 hindurchsteckbar und mit dem Anschlußflansch verschraubbar sind. Mittels dieser axialen Schraubenbolzen 12 können die beiden Zylinder 4 und 5 bei der Montage des Brennzylinders bequem mit dem Anschlußflansch 1 verbunden und durch einfaches Heranziehen ihrer Ränder an den Anschlußflansch 1 in eine ausreichend gasdichte Berührung mit dem Anschlußflansch 1 gebracht werden. Die Erwärmung und axiale Ausdehnung des Verteilzylinders 4 beim Betrieb des Brenners ist wesentlich geringer als die des glühend werdenden Flammenhaltezylinders 3, so daß auch die Abstandsveränderung zwischen Anschlußflansch 1 und Deckel 2 entsprechend gering gehalten ist und eine Spaltbildung, die zwischen dem unteren Rand des weniger als der Verteilzylinder sich erwärmenden und axial ausdehnenden Drosselzylinders und der Deckelinnenplatte 7 entsteht, die Drosselfunktion des Drosselzylinders 5 nicht nennenswert beeinflußt. Der extrem stark sich erhitzende Flammenhaltezylinder 3 wird an beiden Rändern von ringnutartigen Halterungen 6 des Anschlußflansches 1 und des Deckels 2 aufgenommen, in denen der Flammenhaltezylinder 3 axial beweglich und wegen der bei den Temperaturveränderungen auch vorkommenden Durchmesseränderungen auch radial beweglich ist. Mittels hochtemperaturbeständiger Dichtmanschetten 16, die die Ränder des Flammenhaltezylinders 3 umfassen, sind die Flammenhaltezylinderränder in den ringnutartigen Halterungen 6 im wesentlichen abgedichtet. Die ringnutartigen Halterungen 6 werden von U-förmigen, an dem aus Blech bestehenden Anschlußflansch 1 und an der aus Blech bestehenden Deckelaußenplatte 8 einfach durch Blechziehen herstellbaren Randumbördelungen 13 gebildet. Damit insbesondere auch bei großen Brennzylinderabmessungen für Gasheizgeräte mit großen Heizleistungen der Flammenhaltezylinder 3 sich frei in axialer Richtung ausdehnen kann und keine Spannungsrisse oder Brüche am Brennzylinder entstehen, sind die am Verteilzylinder 4 befestigte Deckelinnenplatte 7 und die den Flammenhaltezylinder 3 haltende Deckelaußenplatte 8 durch eine beim dargestellten Ausführungsbeispiel aus einer an der Deckelmitte angeordneten Schraube 9 mit einer Druckfeder 10 bestehende Verbindung zusammengehalten, mittels der die Außenplatte 8 federnd nachgiebig von der Innenplatte 7 abdrückbar ist. Selbstverständlich ist es auch möglich, den den Flammenzylinder 3 in einer ringnutartigen Aufnahme haltenden Teil des Deckels 2 im Innern des Brennzylinders direkt mit dem Anschlußflansch 1 so zu verbinden, daß dieser Deckelteil seinen axialen Abstand vom Anschlußflansch 1 federelastisch verändern kann. Bei dem dargestellten Ausführungsbeispiel enthält die axial federnd nachgiebige Verbindung der beiden Deckelplatten 7 und 8 zweckmäßigerweise zusätzlich noch eine Verdrehsicherung, die aus Zapfen 11 besteht, welche an der Deckelinnenplatte 7 befestigt sind und mit axialer Verschieblichkeit in Führungslöcher der Deckelaußenplatte 8 eingreifen.

## Patentansprüche

1. Brennzylinder für vormischende Gebläsebrenner von Gasheizgeräten, mit einem am einen Zylinderende als Stirnwandteil angeordneten, die Eintrittsöffnung des Brennzylinders für das Brenngas-Luft-Gemisch enthaltenden Anschlußflansch (1), mit einem am anderen Zylinderende als Stirnwandteil angeordneten geschlossenen Deckel (2) und mit einem zwischen den beiden Stirnwandteilen angeordneten äußeren Flammenhaltezylinder (3), mittleren Verteilzylinder (4) und inneren Drosselzylinder (5), wobei die drei aus perforiertem hitzebeständigem Blechmaterial bestehenden Zylinder konzentrisch und mit radialem Abstand voneinander angeordnet sind, dadurch gekennzeichnet, daß der Deckel (2) zweiteilig aus einer Deckelinnenplatte (7) und einer Deckelaußenplatte (8) besteht, daß der Anschlußflansch (1) und der Deckel (2) durch den mittleren Verteilzylinder (4) zusammengehalten sind, der an beiden Rändern fest und im wesentlichen abgedichtet mit dem Anschlußflansch und der Deckelinnenplatte (7) verbunden ist, wobei der innere Drosselzylinder (5) in dem Brennzylinder an einem Rand befestigt und am anderen Rand unbefestigt ist, daß der äußere Flammenhaltezylinder (3) an beiden Rändern axial und radial beweglich und im wesentlichen abgedichtet in ringnutartigen Halterungen (6) des Anschlußflansches (1) und der Deckelaußenplatte (8) gehalten ist, und daß die beiden Deckelplatten (7,8) durch eine Verbindung zusammengehalten sind, mittels der die Außenplatte (8) federnd nachgiebig von der Innenplatte (7) abdrückbar ist.

2. Brennzylinder nach Anspruch 1, dadurch gekennzeichnet, daß die axial federnd nachgiebige Verbindung beider Deckelplatten (7,8) zusätzlich eine Verdrehsicherung (11) enthält.

3. Brennzylinder nach Anspruch 1, dadurch gekennzeichnet, daß der Verteilzylinder (4) und der Drosselzylinder (5) vorzugsweise an ihrem dem Anschlußflansch (1) zugewendeten Rand gemeinsam an Bolzen (12) befestigt sind, die in Achsrichtung des Brennzylinders mit dem Anschlußflansch (1) verschraubbar sind und hierbei die Ränder der beiden Zylinder (4,5) abdichtend gegen den Anschlußflansch (1) heranziehen.

4. Brennzylinder nach Anspruch 1, dadurch gekennzeichnet, daß der Anschlußflansch (1) und die Deckelaußenplatte (8) aus Blech bestehen und deren ringnutartige Halterungen für den äußeren Flammenhaltezylinder (3) durch U-förmige Randumbördelungen (13) der beiden Blechteile (1,8) gebildet sind.

## Claims

1. Combustion cylinder for premixing blower burners of gas heating devices with a connecting flange (1), which is arranged at one cylinder end as an end wall member and includes the inlet opening of the combustion cylinder for the combustion gas-air mixture, with a closed cover (2) arranged at the other cylinder end as an end wall member and with an outer flame holding cylinder (3), central distributing cylinder (4) and inner throttling cylinder (5) arranged between the two end wall members, whereby the three cylinders, which comprise perforated, heat-resistant plate material, are arranged concentrically and radially spaced from one another, characterised in that the cover (2) is of two-part construction and comprises a cover inner plate (7) and a cover outer plate (8), that the connecting flange (1) and the cover (2) are held together by the central distributing cylinder (4) which is connected rigidly and in a substantially sealed manner at the two edges to the connecting flange and the cover inner plate (7), whereby the inner throttling cylinder (5) is fastened in the combustion cylinder at one edge and is unfastened at the other edge, that the outer flame holding cylinder (3) is mounted at both edges so as to be axially and radially movable and in a substantially sealed manner in annular groove-like mountings (6) on the connecting flange (1) and the cover outer plate (8) and that the two cover plates (7,8) are held together by a connection by means of which the outer plate (8) may be resiliently pressed away from the inner plate (7).

2. Combustion cylinder as claimed in claim 1, characterised in that the axially resilient connection of the two cover plates (7,8) additionally includes a rotational fastening (11).

3. Combustion cylinder as claimed in claim 1, characterised in that the distributing cylinder (4) and the throttling cylinder (5) are both secured, preferably at their edge directed towards the connecting flange (1), to bolts (12), which may be screwed to the connecting flange (1) in the axial direction of the combustion cylinder and thereby draw the edges of the two cylinders (4,5) in a sealed manner against the connecting flange (1).

4. Combustion cylinder as claimed in claim 1, characterised in that the connecting flange (1) and the cover outer plate (2) comprise metal plate and their annular groove-like mountings for the outer flame holding cylinder (3) are formed by U-shaped, bent over edge portions (13) of the two plate members (1,8).

## Revendications

1. Cylindre de combustion pour brûleurs à ventilateur à prémélange d'appareils de chauffage au gaz, comportant une bride de raccordement (1) placée comme partie de paroi frontale à une extrémité du cylindre et contenant l'orifice d'entrée du mélange gaz combustion/air dans le cylindre de combustion, un couvercle fermé (2) placé comme partie de paroi frontale à l'autre extrémité du cylindre et un cylindre extérieur arrête-flamme (3), un cylindre intermédiaire répartiteur (4) et un cylindre intérieur étrangleur (5) placés entre les deux parties de paroi frontale, ces trois cylindres, en tôle réfractaire perforée, étant placés coaxialement et espacés radialement, caractérisé par le fait que le couvercle (2) est constitué de deux parties, une plaque intérieure (7) et une plaque extérieure (8), que la bride de raccordement (1) et le couvercle (2) sont tenus ensemble par le cylindre intermédiaire répartiteur (4), qui est fixé à ses deux bords de manière pratiquement étanche à la bride de raccordement et à la plaque intérieure (7) du couvercle, le cylindre intérieur étrangleur (5) étant fixé à un bord et non fixé à l'autre bord dans le cylindre de combustion, que le cylindre extérieur arrête-flamme (3) est monté à ses deux bords mobile coaxialement et radialement et de manière pratiquement étanche dans des supports du genre gorge annulaire (6) de la bride de raccordement (1) et de la plaque extérieure (8) du couvercle, et que les deux plaques (7, 8) du couvercle sont tenues ensemble par un dispositif de liaison au moyen duquel la plaque extérieure (8) peut se desserrer élastiquement de la plaque intérieure (7).

2. Cylindre de combustion selon la revendication 1, caractérisé par le fait que le dispositif de liaison élastique axialement des deux plaques (7, 8) du couvercle comporte en plus un dispositif anti-rotation (11).

3. Cylindre de combustion selon la revendication 1, caractérisé par le fait que le cylindre répartiteur (4) et le cylindre étrangleur (5) sont, de préférence à leur bord dirigé vers la bride de raccordement (1), fixés ensemble à des boulons (12) qui peuvent être vissés à la bride de raccordement (1) dans la direction axiale du cylindre de combustion et serrent alors de manière étanche les bords des deux cylindres (4, 5) contre la bride de raccordement (1).

4. Cylindre de combustion selon la revendication 1, caractérisé par le fait que la bride de raccordement (1) et la plaque extérieure (8) du couvercle sont en tôle et leurs supports du genre gorge annulaire pour le cylindre extérieur arrête-flamme (3) sont formés par des bordés en U (13) des deux éléments en tôle (1, 8).
